# EUROPÄISCHE PATENTSCHRIFT

(11) **EP 0 498 279 B1**
(45) Veröffentlichungstag und Bekanntmachung des Hinweises auf die Patenterteilung: **02.08.1995**
(21) Anmeldenummer: 92101407.2
(22) Anmeldetag: 29.01.1992
(51) Int. Cl.: B01F 5/10, B01F 5/06

(54) **Vorrichtung zum Aufbereiten und Verpressen einer Zementsuspension**
Device for making and pressing a cement suspension
Dispositif pour fabriquer et injecter sous pression une suspension de ciment

(30) Priorität: 06.02.1991 DE 4103475
(43) Veröffentlichungstag der Anmeldung: 12.08.1992
(73) Patentinhaber: Rödl GmbH, 90427 Nürnberg (DE)
(72) Erfinder: Rosa, Walter, Dipl.-Ing., W-8500 Nürnberg 90 (DE)
(74) Vertreter: Böhme, Volker, Dipl.-Ing.

(56) Entgegenhaltungen:
- DE-C- 466 489
- DE-U- 7 214 103
- FR-A- 2 120 292
- GB-A- 694 117
- GB-A- 975 637
- US-A- 4 738 540
- PATENT ABSTRACTS OF JAPAN vol. 11, no. 63 (C-406)(2510) 26. Februar 1987 & JP-A-61 222 529 (HITACHI)

## Beschreibung

Die Erfindung betrifft eine Vorrichtung zum Aufbereiten und Verpressen einer Zementsuspension, bei der an den Einlaß einer Aufbereitungspumpe ein Aufbereitungsbehälter angeschlossen ist, der seinerseits für einen Zementsuspensionskreislauf mittels einer Kreislaufleitung an den Auslaß der Aufbereitungspumpe angeschlossen ist, bei der an den Einlaß einer Verpreßpumpe ein Verpreßbehälter angeschlossen ist, der seinerseits für einen Zementsuspensionskreislauf mittels einer Kreislaufleitung an den Auslaß der Verpreßpumpe angeschlossen ist, so daß die Zementsuspension in Verpreßpausen über die Verpreßpumpe und die Kreislaufleitung umlaufen kann, bei der der Auslaß der Aufbereitungspumpe über ein Überleitungsschlauchende dem Verpreßbehälter zugeordnet werden kann ist und an den Auslaß der Verpreßpumpe ein Verpreßschlauch angeschlossen ist, der mit einer Verpreßdüse am freien Ende versehen ist, und bei der die Kreislaufleitung der Aufbereitungspumpe, die Überleitung, die Kreislaufleitung der Verpreßpumpe und der Verpreßschlauch mittels Absperrhahn absperrbar sind.

Bei einer bekannten (DE-U-7 214 103) Vorrichtung dieser Art ist zwecks Zerkleinerung von Klumpen in der Zementsuspension die Aufbereitungspumpe als Kreiselpumpe mit einem verstellbaren Mahlspalt ausgebildet. Der Aufbereitungsbehälter und der Verpreßbehälter sind der jeweiligen Umgebungstemperatur ausgesetzt. Diese Vorrichtung ist auf das Aufbereiten und Verpressen von Normalzement abgestellt, wobei die Aufbereitungspumpe und die Verpreßpumpe relativ niedertourig arbeiten, ohne daß ein Verklumpen auftritt. Für das Verarbeiten von Feinzement ist die bekannte Vorrichtung nicht geeignet.

Eine Aufgabe der Erfindung ist es somit, eine Vorrichtung der eingangs genannten Art , die mit größeren Chargen arbeitet, die für mehrere zeitlich voneinander getrennte Verpreßvorgänge vorgesehen sind, wobei die Zementsuspension der großen Chargen auch bei der Verpreßeinrichtung über eine verlängerte Zeitspanne in einem brauchbaren Zustand zu halten ist, derart zu schaffen, daß sie für Feinzement geeignet ist. Die erfindungsgemäße Vorrichtung ist, diese Aufgabe losend, dadurch gekennzeichnet, daß in die Kreislaufleitung der Aufbereitungspumpe ein Sieb, durch das die Zementsuspension gepreßt wird, eingesetzt ist und daß der Aufbereitungsbehälter und der Verpreßbehälter jeweils von einer von Kühlmittel durchflossenen Kühleinrichtung umgeben ist, die an ein von dem Kühlmittel durchflossenes Kühlaggregat zur gezielt steuerbaren Kühlung der Zementsuspension angeschlossen ist, und daß die Verpreßpumpe als Membran - oder Kolbenpumpe ausgebildet ist.

Durch das Sieb in der Kreislaufleitung wird jegliche Verklumpung unterbunden. Dieses Sieb bildet in der Kreislaufleitung einen verringerten Querschnitt mit einer Vielzahl kleiner Durchlässe. Wenn die Suspension mit relativ holem Druck durch das Sieb gepreßt wird, dann werden in der Suspension befindliche Klümpchen zerteilt. Da die Kühleinrichtungen vorgesehen sind, können die Aufbereitungspumpe und die Verpreßpumpe hochtouriger arbeiten. Mittels des Kälteaggregates läßt sich das flüssige Kühlmittel auf eine Temperatur von - 5° C bis - 10° C halten, was eine gezielt steuerbare Kühlung der Zementsuspension ermöglicht. Die Vorrichtung ist auf das Aufbereiten und Verpressen von Feinzement abgestimmt. Die gewählten Pumpenarten ermöglichen am einfachsten diejenigen Drücke und Fließgeschwindigkeiten, die im vorliegenden Anwendungsfall angebracht sind.

Die mittels der Aufbereitungspumpe aufbereitete und gemischte Zementsuspension, die in einer sehr viel größeren Charge vorliegt, wird mittels der Aufbereitungspumpe von der Aufbereitungseinrichtung weggefördert, so daß der Aufbereitungsbehälter hierzu nicht bewegt werden muß. Diese Zementsuspension, wird bei der Verpreßeinrichtung über eine lange Zeitspanne in einem brauchbaren Zustand gehalten, weil ein Kreislauf vorgesehen ist, der die Zementsuspension in Bewegung hält und mischt und weil die Zementsuspension im Verpreßbehälter gekühlt wird, so daß eine Erwärmung durch die den Kreislauf betreibende Verpreßpumpe verhindert wird. Das Arbeiten mit der erfindungsgemäßen Vorrichtung ist vereinfacht und beschleunigt.

Besonders zweckmäßig und vorteilhaft ist es, wenn die Aufbereitungspumpe eine Kreiselpumpe mit Schaufelrad ist. Eine Kreiselpumpe kann für den vorliegenden Fall zweckmäßige hohe Drücke liefern, die für eine beschleunigte Aufbereitungsmischung und für eine beschleunigte Überleitung der Zementsuspension günstig ist.

Besonders zweckmäßig und vorteilhaft ist es auch, wenn der Aufbereitungsbehälter und der Verpreßbehälter beim Betrieb nach oben hin geschlossen sind. Durch den Verschluß, z. B. mittels eines Deckels, werden baustellenbedingte Verunreinigungen der Zementsuspension vermieden.

Besonders zweckmäßig und vorteilhaft ist es ebenso, wenn eine Steuereinrichtung einerseits von einem Temperaturfühler, der in dem Behälter angeordnet ist, beaufschlagt ist und andererseits auf das Kälteaggregat arbeitet. Diese, in der Regel sowohl dem Aufbereitungsbehälter als auch dem Verpreßbehälter zugeordnete Steuereinrichtung bringt eine Vereinfachung des Betriebes der Vorrichtung.

Besonders zweckmäßig und vorteilhaft ist es weiterhin, wenn das Sieb von einem Lochblech gebildet ist. Ein solches Lochblech-Sieb ist sehr viel stabiler bzw. kräftiger als ein Maschen- bzw. Drahtsieb und damit auf die zu berücksichtigenden relativ hohen Drücke besser abgestimmt.

Besonders zweckmäßig und vorteilhaft ist es sodann, wenn das Sieb Siebdurchbrüche aufweist, deren Querschnitt sich in Durchströmrichtung verringert. Dies fördert die Zerkleinerung von in der Zementsuspension enthaltenen Teilchen.

Eine besonders zweckmäßige und vorteilhafte Ausführungsform der Erfindung liegt vor, wenn mindestens zwei Siebe, deren Siebdurchbrüche im Querschnitt verschieden groß sind, nacheinander vorgesehen sind. Diese zwei oder drei oder mehrere nacheinander mit abnehmendem Querschnitt vorgesehenen Siebe lassen das Zerkleinern größerer Teilchen stufenweise und damit einfacher zu, als wenn nur ein Sieb vorgesehen ist, dessen Durchbrüche den auf die erwünschte Feinheit abgestimmten kleinen Querschnitt haben.

Es sind z. B. zwei, drei oder mehr Siebe räumlich nacheinander fest in die Kreislaufleitung eingebaut, wobei in Durchströmrichtung zunächst die Siebdurchbrüche größten Querschnitts und am Schluß die Siebdurchbrüche kleinsten Querschnitts angeordnet sind. Es ist auch möglich, jeweils nur ein Sieb auswechselbar in die Kreislaufleitung einzubringen, wobei zeitlich nacheinander zunächst die Siebdurchbrüche größten Querschnitts und am Schluß die Siebdurchbrüche kleinsten Querschnitts eingesetzt werden.

Besonders zweckmäßig und vorteilhaft ist es ebenso, wenn der Aufbereitungsbehälter und der Verpreßbehälter frei von einem eingebauten rotierenden Mischorgan sind. Das Mischen der Zementsuspension in den Behältern erfolgt allein durch Umlauf über die Kreislaufleitungen. Dies vereinfacht die Vorrichtung und schont die Zementsuspension.

In der Zeichnung ist eine bevorzugte Ausführungsform der Erfindung dargestellt und zeigt
- Fig. 1: schematisch eine Vorrichtung zum Aufbereiten und Verpressen einer Zementsuspension,
- Fig. 2: schematisch ein Kälteaggregat der Vorrichtung gemäß Fig. 1 in einem gegenüber Fig. 1 vergrößerten Maßstab und
- Fig. 3: ein Sieb der Vorrichtung gemäß Fig. 1 in einem gegenüber Fig. 1 vergrößerten Maßstab.

Die Vorrichtung gemäß Zeichnung umfaßt eine Aufbereitungseinrichtung 1 und eine Verpreßeinrichtung 2, die über einen Überleitungsschlauch 3 miteinander verbunden sind. Bei der Aufbereitungseinrichtung 1 ist ein Aufbereitungsbehälter 4 über einer Aufbereitungspumpe 5 angeordnet, wobei die Unterseite des Aufbereitungsbehälters 4 über einen Stutzen an den Einlaß 6 der Aufbereitungspumpe 5 angeschlossen ist. An den Auslaß 7 der Aufbereitungspumpe 5 ist einerseits der Überleitungsschlauch 3, der nahe der Aufbereitungspumpe mit einem Absperrhahn 8 versehen ist, angeschlossen, und ist andererseits eine rohrartige Kreislaufleitung 9 angeschlossen, die mit einem Absperrhahn 10 versehen ist und in die Oberseite des Aufbereitungsbehälters 4 geführt ist, der mit einem Deckel 11 versehen ist. In dem in den Aufbereitungsbehälter 4 ragenden Endstück der Kreislaufleitung 9 ist ein Sieb 12 angeordnet, das in Fig. 3 verdeutlicht ist und mit engen Durchbrüchen 13 versehen ist.

Der Aufbereitungsbehälter 4 ist von einer Kühleinrichtung 14 umschlossen, die einen Ringraum aufweist, in dem eine Leitungswendel 15 verläuft, die beiderends an ein Kälteaggregat 16 angeschlossen ist. Flüssiges Kühlmittel, z. B. mit Glycol vermischtes Wasser, durchfließt die Kühleinrichtung 14 und gelangt gemäß Fig. 2 über einen Einlaß 17 in das Kälteaggregat 16, um dieses bei einem Auslaß 18 zu verlassen. Das Kühlmittel durchströmt dann einen Behälter 19 und wird aus diesem von einer Pumpe 20 über den Auslaß 18 in die Kühleinrichtung 14 gedrückt. Auf den Behälter 19 arbeitet mittels einer Wendelleitung ein Kälteerzeuger 21. Gemäß Fig. 1 ist im Aufbereitungsbehälter 4 ein Temperaturfühler 22 angebracht, der über eine elektrische Leitung auf eine einstellbare Steuereinrichtung 23 arbeitet, die ihrerseits über eine elektrische Leitung auf das Kälteaggregat 16, z. B. dessen Pumpe 20 arbeitet.

Der Überleitungsschlauch 3 tritt in die Oberseite eines Verpreßbehälters 24 ein, der mittels eines Deckels 25 verschlossen ist und dessen Unterseite über einen Stutzen an den Einlaß 26 einer Verpreßpumpe 27 angeschlossen ist, die z. B. eine Membranpumpe oder eine Kolbenpumpe ist. Mit dem Auslaß 28 der Verpreßpumpe 27 ist ein langer Verpreßschlauch 29 verbunden, der ein Manometer 32 trägt, in einer Verpreßdüse 30 ausläuft und dicht bei dieser einen Absperrhahn 31 aufweist. Mit dem Auslaß 28 ist auch eine Kreislaufleitung 33 verbunden, die mit einem Absperrhahn 34 versehen ist und in die Oberseite des Verpreßbehälters 24 mündet. Die Verpreßeinrichtung 2 ist mit einer Steuereinrichtung, einem Temperaturfühler und auch einem Kälteaggregat in gleicher Weise versehen, wie es in Verbindung mit der Aufbereitungseinrichtung 1 gezeigt und beschrieben ist.

## Patentansprüche

1. Vorrichtung zum Aufbereiten und Verpressen einer Zementsuspension,
bei der an den Einlaß einer Aufbereitungspumpe (5) ein Aufbereitungsbehälter (4) angeschlossen ist, der seinerseits für einen Zementsuspensionskreislauf mittels einer Kreislaufleitung (9) an den Auslaß der Aufbereitungspumpe (5) angeschlossen ist,
bei der an den Einlaß einer Verpreßpumpe (27) ein Verpreßbehälter (24) angeschlossen ist, der seinerseits für einen Zementsuspensionskreislauf mittels einer Kreislaufleitung (33) an den Auslaß der Verpreßpumpe (24) angeschlossen ist,
so daß die Zementsuspension in Verpreßpausen über die Verpreßpumpe und die Kreislaufleitung (33) um laufen kann,
bei der der Auslaß der Aufbereitungspumpe (5) über ein Überleitungsschlauchende dem Verpreßbehälter (24) zugeordnet werden kann ist und an den Auslaß der Verpreßpumpe (27) ein Verpreßschlauch (29) angeschlossen ist, der mit einer Verpreßdüse (30) am freien Ende versehen ist, und bei der die Kreislaufleitung (9) der Aufbereitungspumpe (5), die Überleitung (3), die Kreislaufleitung (33) der Verpreßpumpe (27) und der Verpreßschlauch (29) mittels Absperrhahn (8, 10, 31, 34) absperrbar sind,
dadurch gekennzeichnet,
daß in die Kreislaufleitung (9) der Aufbereitungspumpe (5) ein Sieb (12), durch das die Zementsuspension gepreßt wird, eingesetzt ist, daß der Aufbereitungsbehälter (4) und der Verpreßbehälter jeweils von einer von Kühlmittel durchflossenen Kühleinrichtung (14) umgeben ist, die an ein von dem Kühlmittel durchflossenes Kälteaggregat (16) zur gezielt steuerbaren Kühlung der Zementsuspension angeschlossen ist, und daß die Verpreßpumpe (27) als Membran- oder Kolbenpumpe ausgebildet ist.

2. Vorrichtung nach Anspruch 1, dadurch gekennzeichnet, daß die Aufbereitungspumpe (5) eine Kreiselpumpe mit Schaufelrad ist.

3. Vorrichtung nach Anspruch 1 oder 2, dadurch gekennzeichnet, daß der Aufbereitungsbehälter (4) und der Verpreßbehälter (24) beim Betrieb nach oben hin abgeschlossen sind.

4. Vorrichtung nach Anspruch 1, 2 oder 3, dadurch gekennzeichnet, daß eine Steuereinrichtung (23) einerseits von einem Temperaturfühler (22), der in dem Behälter (4, 24) angeordnet ist, beaufschlagt ist und andererseits auf das Kälteaggregat arbeitet.

5. Vorrichtung nach einem der vorhergehenden Ansprüche, dadurch gekennzeichnet, daß das Sieb (12) von einem Lochblech gebildet ist.

6. Vorrichtung nach einem der vorhergehenden Ansprüche, dadurch gekennzeichnet, daß das Sieb (12) Siebdurchbrüche (13) aufweist, deren Querschnitt sich in Durchströmrichtung verringert.

7. Vorrichtung nach einem der vorhergehenden Ansprüche, dadurch gekennzeichnet, daß mindestens zwei Siebe (12), deren Siebdurchbrüche (13) im Querschnitt verschieden groß sind, nacheinander vorgesehen sind.

8. Vorrichtung nach einem der vorhergehenden Ansprüche, dadurch gekennzeichnet, daß der Aufbereitungsbehälter (4) und der Verpreßbehälter (24) frei von einem eingebauten rotierenden Mischorgan sind.

## Claims

1. Device for making and pressing a cement suspension, in which a preparation vessel (4) is connected to the inlet of a preparation pump (5) and by means of a return line (9) to the outlet of the preparation pump (5) in order to form a cement suspension circuit, in which a pressing vessel (24) is connected to the inlet of a pressing pump (27) and by means of a return line (33) to the outlet of the pressing pump (24) in order to form a cement suspension circuit so that the cement suspension can circulate via the pressing pump and the return line (33) during pressing intervals, in which the outlet of the preparation pump (5) can be associated with the pressing vessel (24) via a delivery tube end and a pressing tube (29) provided at its free end with a pressing nozzle (30) is connected to the outlet of the pressing pump (27), and in which the return line (9) of the preparation pump (5), the delivery line (3), the return line (33) of the pressing pump (27) and the pressing tube (29) can be shut off by means of stopcocks (8, 10, 31, 34), characterised in that a sieve (12) through which the cement suspension is pressed is inserted into the return line (9) of the preparation pump (5), that the preparation vessel (4) and the pressing vessel are each surrounded by a cooler (14) which is traversed by coolant and is connected to a refrigerating unit (16) traversed by the coolant for selectively controllable cooling of the cement suspension, and that the pressing pump (27) is a diaphragm pump or a reciprocating piston pump.

2. Device according to claim 1, characterised in that the preparation pump (5) is a centrifugal pump with an impeller.

3. Device according to claim 1 or claim 2, characterised in that the preparation vessel (4) and the pressing vessel (24) are sealed at the top during operation.

4. Device according to claim 1, 2 or 3, characterised in that a control means (23) is acted upon by a temperature sensor (22) arranged in the vessel (4, 24) on the one hand and on the other hand acts on the refrigerating unit.

5. Device according to one of the preceding claims, characterised in that the sieve (12) is formed by a perforated plate.

6. Device according to one of the preceding claims, characterised in that the sieve (12) has openings (13), the cross section of which decreases in the flow direction.

7. Device according to one of the preceding claims, characterised in that at least two sieves (12), the openings (13) of which have different cross sections, are provided in succession.

8. Device according to one of the preceding claims, characterised in that the preparation vessel (4) and the pressing vessel (24) do not have built-in rotary mixers.

## Revendications

1. Dispositif pour préparer et injecter sous pression une suspension de ciment, dans le cas duquel, à l'entrée d'une pompe de préparation (5) est relié un récipient de préparation (4) qui, de son côté, est relié, pour une mise en circulation de la suspension du ciment, au moyen d'une conduite de mise en circulation (9), à la sortie de la pompe de préparation (5),
dans le cas duquel, à l'entrée d'une pompe d'injection sous pression (27) est relié un récipient d'injection sous pression (24) qui de son côté est relié, pour une mise en circulation de la suspension de ciment, au moyen d'une conduite de mise en circulation (33), à la sortie de la pompe d'injection sous pression (24),
de sorte que la suspension de ciment peut, au cours des pauses d'injection sous pression, être mise en circulation par l'intermédiaire de la pompe d'injection sous pression et de la conduite de mise en circulation (33),
dans le cas duquel la sortie de la pompe de préparation (5) peut être mise en correspondance avec le récipient d'injection sous pression (24) par l'intermédiaire d'un tube souple de transfert et dans le cas duquel, à la sortie de la pompe d'injection sous pression (27), est relié un tube souple d'injection sous pression (29) qui est muni à son extrémité libre d'une buse d'injection sous pression (30), et dans le cas duquel la conduite de mise en circulation (9) de la pompe de préparation (5), la conduite de transfert (3), la conduite de mise en circulation (33) de la pompe d'injection sous pression (27) et le tube souple d'injection sous pression (29) peuvent être obturés au moyen de robinets d'arrêt (8, 10, 31, 34),
caractérisé
par le fait que dans la conduite de mise en circulation (9) de la pompe de préparation (5) est placé un crible (12) à travers lequel la suspension du ciment est pressée, que le récipient de préparation (4) et le récipient d'injection sous pression sont chacun entourés par une installation de refroidissement (14) qui est parcourue par un fluide réfrigérant, installations qui, pour un refroidissement de la suspension de ciment commandé à volonté, sont, chacune, reliées à un groupe frigorifique (16) parcouru par le fluide réfrigérant, et que la pompe d'injection sous pression (27) est conçue en tant que pompe à membrane ou à piston.

2. Dispositif selon la revendication 1, caractérisé par le fait que la pompe de préparation (5) est une pompe centrifuge à roue à aubes.

3. Dispositif selon la revendication 1 ou 2, caractérisé par le fait que le récipient de préparation (4) et le récipient d'injection sous pression (24) sont, en service, obturés vers le haut.

4. Dispositif selon la revendication 1, 2 ou 3, caractérisé par le fait qu'une installation de commande (23) d'une part est asservie à un détecteur de température (22) disposé dans le récipient (4, 24) et d'autre part agit sur le groupe frigorifique.

5. Dispositif selon l'une des revendications précédentes, caractérisé par le fait que le crible (12) est formé par une tôle perforée.

6. Dispositif selon l'une des revendications précédentes, caractérisé par le fait que le crible (12) présente des découpes (13) dont la section va en diminuant dans le sens de l'écoulement.

7. Dispositif selon l'une des revendications précédentes, caractérisé par le fait que sont successivement prévus deux cribles (12) dont les découpes (13) ont, en section, de dimension différente.

8. Dispositif selon l'une des revendications précédentes, caractérisé par le fait que le récipient de préparation (4) et le récipient d'injection sous pression (24) ne comportent pas d'organe de mélange tournant incorporé.
